# EUROPÄISCHE PATENTSCHRIFT

(11) **EP 3 094 856 B1**
(45) Veröffentlichungstag und Bekanntmachung des Hinweises auf die Patenterteilung: **27.02.2019**
(21) Anmeldenummer: 14805802.7
(22) Anmeldetag: 21.11.2014
(51) Int. Cl.: F02M 61/14, F02M 55/00

(54) **BRENNSTOFFEINSPRITZANLAGE MIT EINER BRENNSTOFF FÜHRENDEN KOMPONENTE, EINEM BRENNSTOFFEINSPRITZVENTIL UND EINER VERBINDUNGSEINRICHTUNG**
FUEL INJECTION SYSTEM HAVING A FUEL-CONDUCTING COMPONENT, A FUEL INJECTION VALVE AND A CONNECTION ELEMENT
SYSTÈME D'INJECTION DE CARBURANT COMPORTANT UN COMPOSANT ACHEMINANT LE CARBURANT, UNE SOUPAPE D'INJECTION DE CARBURANT ET UN ÉLÉMENT DE LIAISON

(30) Priorität: 15.01.2014 DE 102014200581
(43) Veröffentlichungstag der Anmeldung: 23.11.2016
(73) Patentinhaber: Robert Bosch GmbH, 70442 Stuttgart (DE)
(72) Erfinder: LANG, Klaus, 70439 Stuttgart (DE)
(86) Internationale Anmeldenummer: PCT/EP2014/075253
(87) Internationale Veröffentlichungsnummer: WO 2015/106862

(56) Entgegenhaltungen:
- EP-A1- 0 678 669
- WO-A1-2013/160038
- US-A- 4 346 846
- US-A1- 2011 271 934

## Beschreibung

### Stand der Technik

Die Erfindung betrifft eine Verbindungseinrichtung für Brennstoffeinspritzanlagen zur Verbindung eines Brennstoffeinspritzventils mit einer Tasse einer Brennstoff führenden Komponente und eine Brennstoffeinspritzanlage mit solche einer Verbindungseinrichtung. Speziell betrifft die Erfindung das Gebiet der Brennstoffeinspritzanlagen für gemischverdichtende, fremdgezündete Brennkraftmaschinen.

Aus der US 7,856,962 B2 ist ein Brennstoffeinspritzsystem zur Direkteinspritzung bei einer Brennkraftmaschine bekannt. Bei dem bekannten Brennstoffeinspritzsystem ist eine Tasse vorgesehen, an die ein Brennstoffeinspritzventil über ein hohlzylinderförmiges Rohrstück und ein Verbindungselement anschließbar ist. Hierbei ist das Verbindungselement als U-förmiger Clip ausgebildet, der zwei voneinander beabstandete Schenkel aufweist.

Das aus der US 7,856,962 B2 bekannte Brennstoffeinspritzsystem hat den Nachteil, dass speziell im Bereich der Verbindung zwischen dem Brennstoffeinspritzventil und der Tasse der benötigte Bauraum und somit der erforderliche Platzbedarf im Motor groß sind. Dies steht den in der Praxis erforderlichen, immer höheren Anforderungen an eine möglichst weitgehende Ausnutzung des im Motorraum zur Verfügung stehenden Platzes in Kombination mit einer möglichst Platz sparenden Bauweise entgegen.

Aus der US 2011/271934 A1, der WO 2013/160038 A1 und der US 4 346 846 A sind weitere Brennstoffeinspritzanlagen mit einer Verbindungseinrichtung zur Verbindung eines Brennstoffeinspritzventils mit einer Tasse einer Brennstoff führenden Komponente bekannt.

### Offenbarung der Erfindung

Die erfindungsgemäße Verbindungseinrichtung mit den Merkmalen des Anspruchs 1 und die erfindungsgemäße Brennstoffeinspritzanlage mit den Merkmalen des Anspruchs 10 haben den Vorteil, dass eine verbesserte Ausgestaltung und ein kompakterer Aufbau ermöglicht sind. Speziell ist eine Platz sparende Bauweise möglich, so dass den immer höheren Anforderungen an eine effiziente Bestückung und Nutzung des Motorraums Rechnung getragen werden kann.

Durch die in den Unteransprüchen aufgeführten Maßnahmen sind vorteilhafte Weiterbildungen der im Anspruch 1 angegebenen Verbindungseinrichtung und der im Anspruch 10 angegebenen Brennstoffeinspritzanlage möglich.

Speziell eignet sich die Brennstoffeinspritzanlage zur Benzindirekteinspritzung. Ferner eignet sich die Verbindungseinrichtung speziell für Brennstoffeinspritzanlagen, die zur Benzindirekteinspritzung dienen. Die Brennstoff führende Komponente ist vorzugsweise als Brennstoffverteiler, insbesondere als Brennstoffverteilerleiste, ausgebildet. Solch ein Brennstoffverteiler kann zum einen zur Verteilung des Brennstoffs auf mehrere Brennstoffeinspritzventile, insbesondere Hochdruckeinspritzventile, dienen. Zum anderen kann der Brennstoffverteiler als gemeinsamer Brennstoffspeicher für die Brennstoffeinspritzventile dienen. Die Brennstoffeinspritzventile sind dann vorzugsweise über sich entsprechende Verbindungseinrichtungen mit den Tassen des Brennstoffverteilers verbunden. Im Betrieb spritzen die Brennstoffeinspritzventile den für den Verbrennungsvorgang erforderlichen Brennstoff dann unter hohem Druck in den jeweiligen Verbrennungsraum der Brennkraftmaschine ein. Der Brennstoff kann hierbei über eine Hochdruckpumpe verdichtet und mengengesteuert über eine Hochdruckleitung in den Brennstoffverteiler gefördert werden.

Speziell bei elektromagnetischen Hochdruck-Einspritzventilen, die bei Otto-Motoren mit Direkteinspritzung zum Einsatz kommen können, kann ein auffälliger und störender Beitrag zum Gesamtgeräusch des Motors geleistet werden, der als Ventiltickern beschreibbar ist. Solch ein Ventiltickern entsteht durch das schnelle Öffnen und Schließen des Brennstoffeinspritzventils, bei dem die Ventilnadel mit hoher Dynamik in die jeweiligen Endanschläge verstellt wird. Das Auftreffen der Ventilnadel in den Endanschlägen führt zu kurzzeitigen, aber sehr hohen Kontaktkräften, die über ein Gehäuse des Brennstoffeinspritzventils an den Zylinderkopf und die Brennstoff führende Komponente übertragen werden können, wenn hier ein direkter Kontakt entsteht. Dies führt dann am Zylinderkopf beziehungsweise an der Brennstoff führenden Komponente zu einer starken Geräuschentwicklung.

Durch die Verbindungseinrichtung kann in vorteilhafter Weise eine wirkungsvolle Entkopplung einerseits zu dem Zylinderkopf und andererseits zu der Brennstoff führenden Komponente bei einem kompakten Aufbau und somit bei einem geringen Platzbedarf realisiert werden. Ferner ist es möglich, einen zusätzlichen Niederhalter, der beispielsweise eine Federkraft nutzt, einzusparen oder mit einer reduzierten Federkraft auszulegen. Somit können die Brennstoffeinspritzventile zur Verbesserung des akustischen Verhaltens sowie zur Reduktion der äußeren Kräfte in vorteilhafter Weise aufgehängt werden. Durch die Montage des Brennstoffeinspritzventils an der Tasse der Brennstoff führenden Komponente mittels der Verbindungseinrichtung kann das Brennstoffeinspritzventil so positioniert werden, dass das Brennstoffeinspritzventil nicht im direkten Kontakt mit dem Zylinderkopf ist. Die erforderliche Abdichtung zwischen dem Brennstoffeinspritzventil und dem Zylinderkopf kann hierbei unabhängig von der Aufhängung gewählt werden. Beispielsweise kann zwischen dem Brennstoffeinspritzventil, insbesondere einer Ventilspitze des Brennstoffeinspritzventils, und dem Zylinderkopf eine Teflondichtung vorgesehen sein. Außerdem bestehen große konstruktive Freiheiten bezüglich der Abdichtung zwischen dem Brennstoffeinspritzventil, insbesondere einem Anschlussstück des Brennstoffeinspritzventils, und der Tasse der Brennstoff führenden Komponente. Somit kann auch hier die für den jeweiligen Anwendungsfall günstigste Form der Abdichtung realisiert werden.

Im Betrieb wirkt aufgrund des Drucks des zugeführten Brennstoffs eine Kraft auf das Brennstoffeinspritzventil in Richtung des Zylinderkopfs. Um das Brennstoffeinspritzventil hierbei an der Tasse zu halten, ist eine gewisse Haltekraft erforderlich, die durch die Abstützung des Brennstoffeinspritzventils, insbesondere des Anschlussstücks des Brennstoffeinspritzventils, an der Tasse aufgebracht wird, wobei die Abstützung über das zumindest eine Verbindungselement der Verbindungseinrichtung erfolgt. Somit kann die erforderliche Haltekraft aufgebracht werden, ohne dass das Brennstoffeinspritzventil wesentlich aus der vorgegebenen Montageposition verstellt wird. Daher ist eine zuverlässige Befestigung des Brennstoffeinspritzventils an der Tasse der Brennstoff führenden Komponente mittels der Verbindungseinrichtung möglich.

Da das Verbindungselement so ausgestaltet ist, dass es innerhalb des Außenquerschnitts der Tasse in die Tasse einfügbar ist, kann das akustisch vorteilhafte Prinzip der aufgehängten Brennstoffeinspritzventile auch in sehr engen Bauräumen umgesetzt werden. Ferner kann durch die geometrische Ausgestaltung des Verbindungselements eine Anpassung an die hydraulischen Betriebsdrücke erfolgen. Speziell kann das Verbindungselement als Drahtabschnitt ausgestaltet sein. Somit hat die Konstruktion auch den Vorteil, dass durch eine einfache Variation der kostengünstigen und genauen Drahtabschnitte oder dergleichen, die zur Ausgestaltung der Verbindungselemente dienen können, eine Anpassung an die hydraulischen Betriebsdrücke erfolgen kann.

Je nach Ausgestaltung der Verbindungseinrichtung ist es möglich, gegebenenfalls eine trennbare Aufhängung des Brennstoffeinspritzventils an der Tasse der Brennstoff führenden Komponente zu realisieren. Hierbei ragen keine Verbindungsteile, das heißt keines der Verbindungselemente, über den eigentlichen Brennstoffspeicher hinaus. Die Befestigung des Brennstoffeinspritzventils erfolgt dabei über mindestens ein Verbindungselement, das als Stift ausgestaltet sein kann, wobei das Verbindungselement wenigstens ungefähr 90° zur Achsrichtung des Brennstoffeinspritzventils gefügt wird und durch Formschluss die hydraulischen Kräfte des Innendrucks der Brennstoff führenden Komponente abfängt. Die Absicherung des Verbindungselements gegen Verlieren kann über ein Zusatzbauteil, nämlich ein Sicherungselement, erfolgen, welches vorzugsweise nicht über den eigentlichen Bauraum des Kraftstoffspeichers hinausragt.

Somit ist es vorteilhaft, dass ein Sicherungselement vorgesehen ist, das zum Sichern des zumindest einen Verbindungselements dient, wenn das zumindest eine Verbindungselement innerhalb des Außenquerschnitts der Tasse in die Tasse eingefügt ist, wobei das Sicherungselement an der Tasse anordenbar ist. Hierbei ist es besonders vorteilhaft, dass das Sicherungselement zum Sichern des zumindest einen Verbindungselements innerhalb des Außenquerschnitts der Tasse an der Tasse anordenbar ist. Damit ragt keines der Bauteile der Verbindungseinrichtung über den Außenquerschnitt der Tasse hinaus, so dass sich eine bestmögliche Reduzierung des Platzbedarfs ergibt.

Das Sicherungselement kann zum Beispiel über einen umlaufenden Sicherungsring und/oder als Sicherungsblech ausgeführt sein. Somit ist es vorteilhaft, dass das Sicherungselement als zumindest abschnittsweise ringförmiges Sicherungselement ausgestaltet ist. Das Sicherungselement kann hierbei insbesondere als teilringförmiges Sicherungselement ausgestaltet sein. Allerdings kann das Sicherungselement auch als ganz oder weitgehend geschlossenes, ringförmiges Sicherungselement ausgestaltet sein. Gegebenenfalls ist auch eine Verbindung der Enden solch eines ringförmig ausgestalteten Sicherungselements im montierten Zustand möglich. Ferner ist es somit vorteilhaft, dass das Sicherungselement einen kreisförmigen Querschnitt oder einen rechtförmigen Querschnitt aufweist. Bei einer Ausgestaltung des Sicherungselements mit einem rechteckigen Querschnitt ist es insbesondere von Vorteil, dass die längere Seite des rechteckigen Querschnitts entlang der Längsachse der Tasse beziehungsweise des Brennstoffeinspritzventils orientiert ist. Hierdurch ist eine flache Bauweise in Bezug auf ein Anbringen an der Tasse möglich. Dadurch kann speziell gewährleistet werden, dass solch ein bandförmiges Sicherungselement nicht oder nur geringfügig über die Außenseite der Tasse hinaus steht. Vorzugsweise steht das Sicherungselement nicht über die Außenseite der Tasse hinaus, so dass es sich innerhalb des Außenquerschnitts der Tasse in die Tasse einfügt.

Zusätzlich oder alternativ kann auch eine Verklebung vorgesehen sein, um das zumindest eine Verbindungselement an der Tasse und/oder an dem Brennstoffeinspritzventil zu sichern, wenn die Brennstoffeinspritzanlage montiert ist. Somit ist es vorteilhaft, dass das zumindest eine Verbindungselement zum Sichern des Verbindungselements im montierten Zustand an zumindest einer vorgegebenen Klebestelle mit der Tasse und/oder dem Brennstoffeinspritzventil verbindbar ist. Hierbei sind eine Ausgestaltung des Verbindungselements und/oder der Tasse und/oder des Brennstoffeinspritzventils so vorgegeben, dass solche eine Klebestelle realisiert werden kann.

Zusätzlich oder alternativ kann eine Sicherung des Verbindungselements auch durch eine Kunststoffummantelung realisiert werden. Daher ist es ebenfalls von Vorteil, dass das zumindest eine Verbindungselement im montierten Zustand durch eine zumindest teilweise ausgeführte Kunststoffummantelung der Tasse sicherbar ist.

In vorteilhafter Weise ist auch eine Sicherung durch Verstemmen möglich. Bei dieser Ausgestaltung kann ein zusätzliches Sicherungselement auch entfallen, wenn der erforderliche Bereich beziehungsweise die erforderlichen Bereiche verstemmt werden. Somit ist es vorteilhaft, dass das zumindest eine Verbindungselement im montierten Zustand durch zumindest eine Verstemmung der Tasse sicherbar ist. Hierbei kann die Tasse an zumindest einer Stelle beziehungsweise in zumindest einem Bereich plastisch verformt werden. Solch eine plastische Verformung kann speziell an der Außenseite der Tasse erfolgen. Das Verbindungselement kann dann unlösbar mit der Tasse verbunden sein. Hierbei kann auch eine kraft- und formschlüssige Verbindung zwischen der Tasse und dem Verbindungselement durch plastisches Verformen hergestellt werden.

Außerdem kann auch ein Formschluss zwischen dem Verbindungselement und dem Brennstoffeinspritzventil im montierten Zustand der Brennstoffeinspritzanlage zum Sichern des Verbindungselements dienen. In solch einem Fall kann ein zusätzliches Sicherungselement auch entfallen, wenn durch den Formschluss ein Auswandern unter Betriebsdruck verhindert wird. Somit ist es vorteilhaft, dass das Verbindungselement so ausgestaltet ist, dass zum Sichern des Verbindungselements im montierten Zustand ein Formschluss zwischen dem Verbindungselement und dem Brennstoffeinspritzventil erzeugbar ist. Entsprechend ist es vorteilhaft, dass das Brennstoffeinspritzventil, insbesondere ein Anschlussstück des Brennstoffeinspritzventils, so ausgestaltet ist, dass zum Sichern des Verbindungselements im montierten Zustand der Formschluss zwischen dem Verbindungselement und dem Brennstoffeinspritzventil, insbesondere zwischen dem Verbindungselement und dem Anschlussstück, erzeugbar ist.

Je nach Ausgestaltung und Anwendungsfall ist auch eine Kombination der Sicherungsmaßnahmen denkbar. Ferner ist es prinzipiell auch denkbar, dass mehrere Sicherungsmaßnahmen an einer Brennstoffeinspritzanlage zum Einsatz kommen, die unterschiedliche Verbindungselemente und/oder unterschiedliche Verbindungseinrichtungen der Brennstoffeinspritzanlage betreffen. Speziell kann somit eine zuverlässige und Geräusch reduzierende Aufhängung eines Brennstoffeinspritzventils an der Brennstoff führenden Komponente für kleine Einbauräume realisiert werden.

### Kurze Beschreibung der Zeichnungen

Bevorzugte Ausführungsbeispiele der Erfindung sind in der nachfolgenden Beschreibung unter Bezugsnahme auf die beigefügten Zeichnungen, in denen sich entsprechende Elemente mit übereinstimmenden Bezugszeichen versehen sind, näher erläutert. Es zeigen:
Fig. 1 eine Brennstoffeinspritzanlage mit einer Verbindungseinrichtung entsprechend einem ersten Ausführungsbeispiel der Erfindung in einer auszugsweisen, schematischen Schnittdarstellung;
Fig. 2 die in Fig. 1 dargestellte Verbindungseinrichtung des ersten Ausführungsbeispiels der Erfindung in einer schematischen, räumlichen Darstellung;
Fig. 3 eine Brennstoffeinspritzanlage mit einer Verbindungseinrichtung entsprechend einem zweiten Ausführungsbeispiel der Erfindung in einer auszugsweisen, schematischen Schnittdarstellung;
Fig. 4 die in Fig. 3 dargestellte Verbindungseinrichtung des zweiten Ausführungsbeispiels der Erfindung in einer schematischen, räumlichen Darstellung;
Fig. 5 eine Brennstoffeinspritzanlage mit einer Verbindungseinrichtung entsprechend einem dritten Ausführungsbeispiel der Erfindung in einer auszugsweisen, schematischen Schnittdarstellung;
Fig. 5 eine Brennstoffeinspritzanlage mit einer Verbindungseinrichtung entsprechend einer möglichen Abwandlung des dritten Ausführungsbeispiels der Erfindung in einer auszugsweisen, schematischen Schnittdarstellung;
Fig. 6 eine Brennstoffeinspritzanlage mit einer Verbindungseinrichtung entsprechend einem vierten Ausführungsbeispiel der Erfindung in einer auszugsweisen, schematischen Schnittdarstellung und
Fig. 7 eine Brennstoffeinspritzanlage in einer schematischen Darstellung entsprechend einer möglichen Ausgestaltung der Erfindung.

### Ausführungsformen der Erfindung

Fig. 1 zeigt eine Brennstoffeinspritzanlage 1 mit einer Tasse 2, einer Brennstoff führenden Komponente 3 (Fig. 7), einem Anschlussstück 4 eines Brennstoffeinspritzventils 5 (Fig. 7) und einer Verbindungseinrichtung 6 entsprechend einem ersten Ausführungsbeispiel der Erfindung in einer auszugsweisen, schematischen Schnittdarstellung. Hierbei ist eine Längsachse 7 vorgegeben, entlang der das Brennstoffeinspritzventil 5 beziehungsweise das Anschlussstück 4 des Brennstoffeinspritzventils 5 im montierten Zustand angeordnet ist. Die Längsachse 7 ist zugleich eine Achse 7 eines Innenraums 8 der Tasse 2, in die das Anschlussstück 4 teilweise eingefügt ist.

Die Tasse 2 weist einen Brennstoffzulauf 9 auf, über den Brennstoff aus der Komponente 3 in den Innenraum 8 der Tasse 2 führbar ist. Ferner weist das Anschlussstück 4 einen Brennstoffkanal 10 auf, über den der Brennstoff in einen Innenraum des Brennstoffeinspritzventils 5 geführt wird.

Die Ausgestaltung der Verbindungseinrichtung 6 der Brennstoffeinspritzanlage 1 des ersten Ausführungsbeispiels ist im Folgenden auch unter Bezugnahme auf die Fig. 2 weiter beschrieben.

Fig. 2 zeigt die in Fig. 1 dargestellte Verbindungseinrichtung 6 des ersten Ausführungsbeispiels in einer schematischen, räumlichen Darstellung vor der Montage. Die Verbindungseinrichtung 6 weist in diesem Ausführungsbeispiel Verbindungselemente 15, 16 und ein Sicherungselement 17 auf. Die Verbindungselemente 15, 16 sind als stiftförmige Verbindungselemente 15, 16 ausgestaltet. Ferner ist das Sicherungselement 17 in diesem Ausführungsbeispiel als teilringförmiges Sicherungselement 17 und somit als abschnittsweise ringförmiges Sicherungselement 17 ausgestaltet. Das Sicherungselement 17 weist in diesem Ausführungsbeispiel einen rechteckigen Querschnitt 18 auf. Der rechteckige Querschnitt 18 des Sicherungselements 17 ist mit einer längeren Seite 19 und einer kürzeren Seite 20 gebildet. Hierbei ist die längere Seite 19 parallel zu der Längsachse 7 orientiert. Die Verbindungselemente 15, 16 haben jeweils eine Länge 21 und einen Durchmesser 22. Die Länge 21 der Verbindungselemente 15, 16 ist hierbei so gewählt, dass die Verbindungselemente 15, 16 im montierten Zustand nicht über eine Außenseite 23 der Tasse 2 hinaus stehen. Ferner ist in diesem Ausführungsbeispiel auch ein ausreichender Platz für das Sicherungselement 17 vorgesehen, so dass das Sicherungselement 17 im montierten Zustand ebenfalls nicht über die Außenseite 23 der Tasse 2 hinaus steht. Zur Montage werden die Verbindungselemente 15, 16 vorzugsweise parallel zueinander in einer Ebene 24 angeordnet, die senkrecht zu der Längsachse 7 der Tasse 2 orientiert ist. Wenn die Verbindungselemente 15, 16 in die Tasse 2 eingefügt sind, dann wirken sie auf geeignete Weise mit einem Absatz 25 des Anschlussstücks 4 des Brennstoffeinspritzventils 4 zusammen, so dass das Brennstoffeinspritzventil 5 an der Tasse 2 gehalten ist. In diesem Ausführungsbeispiel ist an der Tasse 2 eine Durchgangsbohrung 26 ausgestaltet, die sich beidseitig durch eine Wand 27 der Tasse 2 erstreckt. Das stiftförmige Verbindungselement 15 ist so in die Durchgangsbohrung 26 einfügbar, dass es innerhalb eines Außenquerschnitts 28 der Tasse 2 in die Tasse 2 einfügbar ist. Dies bedeutet, dass das Verbindungselement 15 im eingefügten Zustand nicht über die Außenseite 23 der Tasse 2 hinaus steht. Eine entsprechende Durchgangsbohrung ist für das stiftförmige Verbindungselement 16 vorgesehen. Das Verbindungselement 16 ist ebenfalls so ausgestaltet, dass es innerhalb des Außenquerschnitts 28 der Tasse 2 in die Tasse 2 einfügbar ist.

Somit sind die beiden Verbindungselemente 15, 16 zumindest näherungsweise parallel zueinander in der Ebene 24 angeordnet, um das Brennstoffeinspritzventil 5 an dem Absatz 25 des Anschlussstücks 4 zu halten. Dadurch ist das Brennstoffeinspritzventil 5 mit der Tasse 2 der Brennstoff führenden Komponente 3 verbunden.

Das Sicherungselement 17 ist in eine an der Außenseite 23 der Tasse 2 vorgesehene Ausnehmung 29 der Tasse 2 eingefügt. Hierbei ist das Sicherungselement 17 innerhalb des Außenquerschnitts 28 der Tasse 2 an der Tasse 2 angeordnet. Somit steht das Sicherungselement 17 im montierten Zustand nicht über die Außenseite 23 der Tasse 2 hinaus.

Das Sicherungselement 17 dient zum Sichern der beiden Verbindungselemente 15, 16. Das Sicherungselement 17 verhindert in diesem Ausführungsbeispiel, dass die Verbindungselemente 15, 16 aus ihrer jeweiligen Durchgangsbohrung 26 herausrutschen oder herausgedrückt werden. Wenn im Betrieb der Brennstoff mit hohem Druck über den Brennstoffzulauf 9 zugeführt wird, dann werden die hohen hydraulischen Kräfte von den Verbindungselementen 15, 16 der Verbindungseinrichtung 6 aufgenommen. Die für diese Funktion erforderliche Positionierung der Verbindungselemente 15, 16 ist durch das Sicherungselement 17 stets gewährleistet.

Bei einer abgewandelten Ausgestaltung kann zusätzlich oder alternativ auch eine Sicherung des Verbindungselements 15 über eine oder mehrere Klebestellen 35, 36 erfolgen. Die Klebestellen 35, 36 können das Verbindungselement 15 mit der Tasse 2 verbinden. Ferner ist es möglich, dass entsprechende Klebestellen 37, 38 zum Verbinden des Verbindungselements 15 mit dem Anschlussstück 4 im Bereich des Absatzes 25 dienen. Somit kann das Verbindungselement 15 zum Sichern des Verbindungselements 15 im montierten Zustand an zumindest einer vorgegebenen Klebestelle 35 bis 38 mit der Tasse 2 und/oder dem Brennstoffeinspritzventil 5 verbunden sein. Entsprechend kann auch das Verbindungselement 16 zum Sichern des Verbindungselements 16 im montierten Zustand an zumindest einer vorgegebenen Klebestelle mit der Tasse 2 und/oder dem Brennstoffeinspritzventil 5 verbunden sein.

Fig. 3 zeigt eine Brennstoffeinspritzanlage 1 mit einer Verbindungseinrichtung 6 entsprechend einem zweiten Ausführungsbeispiel in einer auszugsweisen, schematischen Schnittdarstellung. Ferner zeigt Fig. 4 die in Fig. 3 dargestellte Verbindungseinrichtung 6 des zweiten Ausführungsbeispiels in einer schematischen, räumlichen Darstellung vor der Montage. In diesem Ausführungsbeispiel weist das Sicherungselement 17 einen kreisförmigen Querschnitt 18 auf. Bei einer abgewandelten Ausgestaltung kann das Sicherungselement 17 auch einen elliptischen Querschnitt 18 aufweisen. Prinzipiell sind auch andere Querschnitte 18, insbesondere ein quadratischer Querschnitt 18, denkbar. Der Querschnitt 18 des Sicherungselements 17 weist einen Durchmesser 39 auf. Der Durchmesser 39 kann hierbei gleich oder verschieden zu dem Durchmesser 22 der Verbindungselemente 15, 16 gewählt werden. Ferner ist das Sicherungselement 17 in diesem Ausführungsbeispiel als teilringförmiges Sicherungselement 17 ausgestaltet. Die Länge 21 der Verbindungselemente 15, 16 ist so kurz gewählt, dass das Sicherungselement 17 zumindest teilweise innerhalb des Außenquerschnitts 28 der Tasse 2 angeordnet werden kann. Hierbei wird das Sicherungselement 17 in einer ringförmigen Ausnehmung 29 angeordnet, die an der Außenseite 23 der Tasse 2 ausgestaltet ist.

Fig. 5 zeigt eine Brennstoffeinspritzanlage 1 mit einer Verbindungseinrichtung 6 entsprechend einem dritten Ausführungsbeispiel in einer auszugsweisen, schematischen Schnittdarstellung. Die Verbindungseinrichtung 6 weist in diesem Ausführungsbeispiel die Verbindungselemente 15, 16 auf. Hierbei ist zur Vereinfachung der Darstellung nur das Verbindungselement 15 gezeigt. In diesem Ausführungsbeispiel ist das Verbindungselement 15 in die Durchgangsbohrung 26 der Tasse 2 eingefügt. Ferner sind Verstemmungen 40, 41 vorgesehen, über die das Verbindungselement 15 gesichert ist. Die Verstemmungen 40, 41 sind hierbei an der Außenseite 23 der Tasse 2 vorgesehen. Je nach Ausgestaltung der Verstemmungen 40, 41 kann hierbei auch ein Kraft- und Formschluss mit dem Verbindungselement 15 hergestellt werden.

Das Sicherungselement 17 und die Ausnehmung 29 der Tasse 2 können in diesem Ausführungsbeispiel entfallen. Das Verbindungselement 16 kann auf entsprechende Weise in seiner Durchgangsbohrung durch Verstemmen gesichert werden.

Fig. 5A zeigt eine Brennstoffeinspritzanlage 1 mit einer Verbindungseinrichtung 6 entsprechend einer möglichen Abwandlung des dritten Ausführungsbeispiels in einer auszugsweisen, schematischen Schnittdarstellung. Die Verbindungseinrichtung 6 weist in diesem abgewandeltem Ausführungsbeispiel die Verbindungselemente 15, 16 auf. Hierbei ist zur Vereinfachung der Darstellung nur das Verbindungselement 15 gezeigt. In diesem abgewandeltem Ausführungsbeispiel ist die Bohrung 26 als Sacklochbohrung 26 ausgestaltet. Ein Bohrungsgrund 42 der Sacklochbohrung 26 befindet sich hierbei in der Wand 27 der Tasse 2. Somit kann das Verbindungselement 15 mit seinen beiden Enden 43, 44 jeweils in die Wand 27 ragen. Dadurch ist entlang der Längsachse 7 eine beidseitige Befestigung des Verbindungselements 15 an der Tasse 2 möglich.

Das Verbindungselement 15 ist in die Sacklochbohrung 26 der Tasse 2 eingefügt. Ferner ist bei dieser Abwandlung nur eine (genau eine) Verstemmung 40 vorgesehen, über die das Verbindungselement 15 in der Sacklochbohrung 26 gesichert ist. Die Verstemmung 40 ist hierbei an der Außenseite 23 der Tasse 2 vorgesehen. Je nach Ausgestaltung der Verstemmung 40 kann hierbei auch ein Kraft- und Formschluss mit dem Verbindungselement 15 hergestellt werden.

Die Bohrung 26 durchdringt somit die Wand 27 nur einseitig und ist andererseits als Sackloch 26' ausgeführt.

Das Sicherungselement 17 und die Ausnehmung 29 der Tasse 2 können entfallen. Das Verbindungselement 16 kann auf entsprechende Weise in seiner Sacklochbohrung durch einseitiges Verstemmen gesichert werden.

Prinzipiell ist auch eine weitere Abwandlung denkbar, in der für eines der Verbindungselemente 15, 16 eine beidseitige Verstemmung, wie in Fig. 5 gezeigt, und für das andere eine einseitige Verstemmung, wie in Fig. 5A gezeigt, vorgesehen sind.

Ferner stellt die Ausgestaltung mit einem Sackloch 26' beziehungsweise der Bohrung 26 als Sacklochbohrung 26 gegebenenfalls auch bei den anderen Ausführungsbeispielen eine mögliche Abwandlung dar.

Fig. 6 zeigt eine Brennstoffeinspritzanlage 1 mit einer Verbindungseinrichtung 6 entsprechend einem vierten Ausführungsbeispiel in einer auszugsweisen, schematischen Schnittdarstellung. In diesem Ausführungsbeispiel ist an dem Verbindungselement 15 eine Ausnehmung 45 vorgesehen. Ferner ist an dem Absatz 25 des Anschlussstücks 4 eine Auswölbung 46 vorgesehen. Im montierten Zustand ist zwischen der Auswölbung 46 des Absatzes 25 des Anschlussstücks 4 des Brennstoffeinspritzventils 5 und der Ausnehmung 45 des Verbindungselements 15 ein Formschluss 47 gebildet. Im Betrieb wird Brennstoff über den Brennstoffzulauf 9 in den Innenraum 8 der Tasse 2 geführt. Hierbei ist eine Abdichtung 48 zwischen dem Anschlussstück 4 und der Tasse 2 vorgesehen. Durch den Brennstoffdruck (Betriebsdruck) wird das Anschlussstück 4 in eine Richtung 49 entlang der Längsachse 7 in Richtung auf einen Zylinderkopf der Brennkraftmaschine beaufschlagt. Durch den Brennstoffdruck wird der Formschluss 47 zur Selbstfixierung des Verbindungselementes 5 gewährleistet.

Somit kann der benötigte Bauraum je nach Ausgestaltung auf den Außenquerschnitt 28 beschränkt werden oder zumindest nur geringfügig größer als der Außenquerschnitt 28 der Tasse 2 sein. Somit ergeben sich optimierte Bedingungen für eine Ausnutzung des zur Verfügung stehenden Platzes im Motorraum eines Kraftfahrzeugs oder dergleichen.

Fig. 7 zeigt eine Brennstoffeinspritzanlage 1 in einer schematischen Darstellung entsprechend einer möglichen Ausgestaltung der Erfindung. Die Brennstoff führende Komponente 3 weist in diesem Ausführungsbeispiel einen Grundkörper 50 und Tassen 2, 2A, 2B auf. Der Grundkörper 50 kann als rohrförmiger Grundkörper 50 ausgestaltet sein. Es sind allerdings auch andere Ausgestaltungen denkbar. Die Komponente 3 kann somit als Brennstoffverteiler 3, insbesondere Brennstoffverteilerleiste 3, ausgestaltet sein. Die Komponente 3 kann zum Speichern von Brennstoff und zum Verteilen des gespeicherten Brennstoffs auf mehrere Brennstoffeinspritzventile 5, 5A, 5B der Brennstoffeinspritzanlage 1 dienen. Die Anzahl der Brennstoffeinspritzventile 5, 5A, 5B ist hierbei in Bezug auf den jeweiligen Anwendungsfall gewählt. Gegebenenfalls können auch mehrere Komponenten 3, insbesondere zwei Grundkörper 50, vorgesehen sein, um eine Aufteilung des Brennstoffs auf einander gegenüber liegende Zylinderreihen einer Brennkraftmaschine zu ermöglichen.

Die Brennstoffeinspritzanlage 1 weist einen Tank 51 und eine Hochdruckpumpe 52 auf. Hierbei kann gegebenenfalls auch eine Vorförderpumpe vorgesehen sein. Außerdem ist ein Druckbegrenzungsventil 53 vorgesehen, um den Druck des in den Grundkörper 50 geförderten Brennstoffs zu begrenzen.

Die Brennstoffeinspritzventile 5, 5A, 5B sind über sich entsprechende Verbindungseinrichtungen 6, 6A, 6B mit den Tassen 2, 2A, 2B der Komponente 3 verbunden.

In diesem Ausführungsbeispiel weist die Verbindungseinrichtung 6 eine Kunststoffummantelung 17 auf, die das Sicherungselement 17 bildet. Durch die Kunststoffummantelung 17 werden die Verbindungselemente 15, 16, deren Ausgestaltung und Anordnung in entsprechender Weise anhand der Fig. 1 bis 6 beschrieben sind, an der Tasse 2 gesichert. Ferner weisen die Verbindungseinrichtungen 6A, 6B als Kunststoffummantelungen 17A, 17B ausgebildete Sicherungselemente 17A, 17B auf.

Die Erfindung ist nicht auf die beschriebenen Ausführungsbeispiele beschränkt.

## Patentansprüche

1. Brennstoffeinspritzanlage mit einer Verbindungseinrichtung (6) zur Verbindung eines Brennstoffeinspritzventils (5) mit einer Tasse (2) einer Brennstoff führenden Komponente (3), wobei zumindest ein Verbindungselement (15, 16) vorgesehen ist und wobei das Verbindungselement (15, 16) im montierten Zustand so in die Tasse (2) eingefügt ist, dass das Verbindungselement (15, 16) zumindest näherungsweise in einer Ebene (24) angeordnet ist, die senkrecht zu einer Längsachse (7) der Tasse (2) orientiert ist, wobei das Verbindungselement (15, 16) als stiftförmiges Verbindungselement (15, 16) ausgestaltet ist und dass das Verbindungselement (15, 16) so ausgestaltet ist, dass das Verbindungselement (15, 16) innerhalb eines Außenquerschnitts (28) der Tasse (2) in die Tasse (2) eingefügt ist,
**dadurch gekennzeichnet,**
**dass** die Verbindungselemente (15, 16) zwei voneinander unabhängige Stifte (15, 16) sind, die durch Bohrungen (26) in der Tasse (2) derart eingefügt sind, dass sie im montierten Zustand nicht über eine Außenseite (23) der Tasse (2) hinausstehen und gegen Verlieren gesichert sind.

2. Verbindungseinrichtung nach Anspruch 1,
**dadurch gekennzeichnet,**
**dass** ein Sicherungselement (17) vorgesehen ist, das zum Sichern des zumindest einen Verbindungselements (15, 16) dient, wenn das zumindest eine Verbindungselement (15, 16) innerhalb des Außenquerschnitts (28) der Tasse (2) in die Tasse (2) eingefügt ist, und dass das Sicherungselement (17) an der Tasse (2) anordenbar ist.

3. Verbindungseinrichtung nach Anspruch 2,
**dadurch gekennzeichnet,**
**dass** das Sicherungselement (17) zum Sichern des zumindest einen Verbindungselements (15, 16) innerhalb des Außenquerschnitts (28) der Tasse (2) an der Tasse (2) anordenbar ist.

4. Verbindungseinrichtung nach Anspruch 2 oder 3,
**dadurch gekennzeichnet,**
**dass** das Sicherungselement (17) als zumindest abschnittsweise ringförmiges Sicherungselement (17) ausgestaltet ist.

5. Verbindungseinrichtung nach einem der Ansprüche 2 bis 4,
**dadurch gekennzeichnet,**
**dass** das Sicherungselement (17) einen kreisförmigen Querschnitt (18) oder einen rechteckigen Querschnitt (18) aufweist.

6. Verbindungseinrichtung nach einem der Ansprüche 1 bis 5,
**dadurch gekennzeichnet,**
**dass** das zumindest eine Verbindungselement (15, 16) zum Sichern des Verbindungselements (15, 16) im montierten Zustand an zumindest einer vorgegebenen Klebestelle (35 - 38) mit der Tasse (2) und/oder dem Brennstoffeinspritzventil (5) verbindbar ist.

7. Verbindungseinrichtung nach einem der Ansprüche 1 bis 6,
**dadurch gekennzeichnet,**
**dass** das Verbindungselement (15, 16) so ausgestaltet ist, dass zum Sichern des Verbindungselements (15, 16) im montierten Zustand ein Formschluss (47) zwischen dem Verbindungselement (15, 16) und dem Brennstoffeinspritzventil (5) erzeugbar ist.

8. Verbindungseinrichtung nach einem der Ansprüche 1 bis 7,
**dadurch gekennzeichnet,**
**dass** das zumindest eine Verbindungselement (15, 16) im montierten Zustand durch zumindest eine Verstemmung (40, 41) an der Tasse (2) sicherbar ist.

9. Verbindungseinrichtung nach einem der Ansprüche 1 bis 8,
**dadurch gekennzeichnet,**
**dass** das zumindest eine Verbindungselement (15, 16) im montierten Zustand durch eine zumindest teilweise ausgeführte Kunststoffummantelung (17) der Tasse (2) sicherbar ist.

10. Brennstoffeinspritzanlage (1), insbesondere für gemischverdichtende, fremdgezündete Brennkraftmaschinen, mit einer zumindest Brennstoff führenden Komponente (3), die zumindest eine Tasse (2, 2A, 2B) aufweist, zumindest einem Brennstoffeinspritzventil (5, 5A, 5B) und zumindest einer Verbindungseinrichtung (6, 6A, 6B) nach einem der Ansprüche 1 bis 9, wobei das Brennstoffeinspritzventil (5, 5A, 5B) über die Verbindungseinrichtung (6, 6A, 6B) mit der Tasse (2, 2A, 2B) der Brennstoff führenden Komponente (3) verbunden ist.

## Claims

1. Fuel injection system having a connecting device (6) for connecting a fuel injection valve (5) to a cup (2) of a fuel-conducting component (3), wherein at least one connecting element (15, 16) is provided, and wherein, in the installed state, the connecting element (15, 16) is inserted into the cup (2) such that the connecting element (15, 16) is arranged at least approximately in a plane (24) which is oriented perpendicular to a longitudinal axis (7) of the cup (2), wherein the connecting element (15, 16) is formed as a pin-like connecting element (15, 16), and in that the connecting element (15, 16) is formed such that the connecting element (15, 16) is inserted into the cup (2) within an outer cross section (28) of the cup (2),
**characterized**
**in that** the connecting elements (15, 16) are two pins (15, 16) which are independent of one another and which are inserted through bores (26) in the cup (2) such that, in the installed state, they do no not project beyond an outer side (23) of the cup (2) and are captively secured.

2. Connecting device according to Claim 1,
**characterized**
**in that** there is provided a securing element (17) which serves for securing the at least one connecting element (15, 16) when the at least one connecting element (15, 16) is inserted into the cup (2) within the outer cross section (28) of the cup (2), and in that the securing element (17) is able to be arranged on the cup (2).

3. Connecting device according to Claim 2,
**characterized**
**in that** the securing element (17) for securing the at least one connecting element (15, 16) is able to be arranged on the cup (2) within the outer cross section (28) of the cup (2).

4. Connecting device according to Claim 2 or 3,
**characterized**
**in that** the securing element (17) is formed as an at least sectionally ring-shaped securing element (17).

5. Connecting device according to one of Claims 2 to 4,
**characterized**
**in that** the securing element (17) has a circular cross section (18) or a rectangular cross section (18).

6. Connecting device according to one of Claims 1 to 5,
**characterized**
**in that**, for the purpose of securing the connecting element (15, 16) in the installed state, the at least one connecting element (15, 16) is able to be connected to the cup (2) and/or to the fuel injection valve (5) at at least one predefined adhesive-bonding point (35-38).

7. Connecting device according to one of Claims 1 to 6,
**characterized**
**in that** the connecting element (15, 16) is formed such that, for the purpose of securing the connecting element (15, 16) in the installed state, a form fit (47) is able to be produced between the connecting element (15, 16) and the fuel injection valve (5).

8. Connecting device according to one of Claims 1 to 7,
**characterized**
**in that**, in the installed state, the at least one connecting element (15, 16) is able to be secured by at least one caulking (40, 41) on the cup (2).

9. Connecting device according to one of Claims 1 to 8,
**characterized**
**in that**, in the installed state, the at least one connecting element (15, 16) is able to be secured by an at least partially formed plastic encapsulation (17) of the cup (2).

10. Fuel injection system (1), in particular for mixture-compressing, spark-ignition internal combustion engines, having a component (3) which conducts at least fuel and which has at least one cup (2, 2A, 2B), having at least one fuel injection valve (5, 5A, 5B) and having at least one connecting device (6, 6A, 6B) according to one of Claims 1 to 9, wherein the fuel injection valve (5, 5A, 5B) is connected to the cup (2, 2A, 2B) of the fuel-conducting component (3) via the connecting device (6, 6A, 6B).

## Revendications

1. Système d'injection de carburant avec un dispositif de liaison (6) pour la liaison d'un injecteur de carburant (5) à une cloche (2) d'un composant (3) acheminant le carburant, dans lequel il est prévu au moins un élément de liaison (15, 16) et dans lequel l'élément de liaison (15, 16) à l'état monté est introduit dans la cloche (2), de telle manière que l'élément de liaison (15, 16) soit disposé approximativement dans un plan (24), qui est orienté perpendiculairement à un axe longitudinal (7) de la cloche (2), dans lequel l'élément de liaison (15, 16) est un élément de liaison réalisé en forme de tige (15, 16) et l'élément de liaison (15, 16) est configuré de telle manière que l'élément de liaison (15, 16) soit introduit dans la cloche (2) à l'intérieur d'une section transversale extérieure (28) de la cloche (2), **caractérisé en ce que** les éléments de liaison (15, 16) sont deux tiges (15, 16) indépendantes l'une de l'autre, qui sont introduites dans la cloche (2) à travers des alésages (26), de telle manière qu'à l'état monté elles ne dépassent pas au-delà d'un côté extérieur (23) de la cloche (2) et qu'elles soient protégées contre la perte.

2. Dispositif de liaison selon la revendication 1, **caractérisé en ce qu'**il est prévu un élément de blocage (17), qui sert pour le blocage dudit au moins un élément de liaison (15, 16), lorsque ledit au moins un élément de liaison (15, 16) est introduit dans la cloche (2) à l'intérieur de la section transversale extérieure (28) de la cloche (2), et **en ce que** l'élément de blocage (17) peut être disposé sur la cloche (2).

3. Dispositif de liaison selon la revendication 2, **caractérisé en ce que** l'élément de blocage (17) destiné au blocage dudit au moins un élément de liaison (15, 16) peut être disposé sur la cloche (2) à l'intérieur de la section transversale extérieure (28) de la cloche (2).

4. Dispositif de liaison selon la revendication 2 ou 3, **caractérisé en ce que** l'élément de blocage (17) est un élément de blocage (17) réalisé au moins en partie en forme d'anneau.

5. Dispositif de liaison selon l'une quelconque des revendications 2 à 4, **caractérisé en ce que** l'élément de blocage (17) présente une section transversale circulaire (18) ou une section transversale rectangulaire (18).

6. Dispositif de liaison selon l'une quelconque des revendications 1 à 5, **caractérisé en ce que** ledit au moins un élément de liaison (15, 16) destiné à bloquer l'élément de liaison (15, 16) dans l'état monté peut être relié à la cloche (2) et/ou à l'injecteur de carburant (5) en au moins un point de collage prédéterminé (35 - 38) .

7. Dispositif de liaison selon l'une quelconque des revendications 1 à 6, **caractérisé en ce que** l'élément de liaison (15, 16) est configuré de telle manière que pour le blocage de l'élément de liaison (15, 16) dans l'état monté un assemblage par emboîtement (47) puisse être réalisé entre l'élément de liaison (15, 16) et l'injecteur de carburant (5).

8. Dispositif de liaison selon l'une quelconque des revendications 1 à 7, **caractérisé en ce que** ledit au moins un élément de liaison (15, 16) dans l'état monté peut être fixé à la cloche (2) par un sertissage (40, 41) .

9. Dispositif de liaison selon l'une quelconque des revendications 1 à 8, **caractérisé en ce que** ledit au moins un élément de liaison (15, 16) dans l'état monté peut être fixé par un gainage en matière plastique (17) au moins partiel de la cloche (2).

10. Système d'injection de carburant (1), en particulier pour des moteurs à combustion interne à compression mixte et allumage commandé, avec au moins un composant (3) acheminant le carburant, qui présente au moins une cloche (2, 2A, 2B), au moins un injecteur de carburant (5, 5A, 5B) et au moins un dispositif de liaison (6, 6A, 6B) selon l'une quelconque des revendications 1 à 9, dans lequel l'injecteur de carburant (5, 5A, 5B) est relié par le dispositif de liaison (6, 6A, 6B) à la cloche (2, 2A, 2B) du composant (3) acheminant le carburant.
